# EUROPÄISCHE PATENTSCHRIFT

(11) **EP 1 241 120 B1**
(45) Veröffentlichungstag und Bekanntmachung des Hinweises auf die Patenterteilung: **27.06.2007**
(21) Anmeldenummer: 01128560.8
(22) Anmeldetag: 30.11.2001
(51) Int. Cl.: B65H 7/08, B65H 7/14

(54) **Verfahren und Vorrichtung zum Erkennen des Vorhandenseins eines Objektes, vorzugsweise eines blatt- oder bogenförmigen Objektes für eine Bedruckung**
Method and device for detecting the presence of an object, in particular leaf or sheet formed objects for printing
Procédé et dispositif de détection de la présence d'un objet, en particulier un objet en forme de feuille pour impression

(30) Priorität: 17.03.2001 DE 10112946
(43) Veröffentlichungstag der Anmeldung: 18.09.2002
(73) Patentinhaber: EASTMAN KODAK COMPANY, Rochester, New York 14650 (US)
(72) Erfinder: Petersen, Ralph, 24147 Kiel (DE); Hunold, Heiko, 24582 Wattenbek (DE); Metzler, Patrick, Dr., 66606 St.Wendel (DE)
(74) Vertreter: Weber, Etienne Nicolas

(56) Entgegenhaltungen:
- DE-A- 3 033 780
- DE-A- 3 730 683
- DE-A- 19 960 653
- PATENT ABSTRACTS OF JAPAN vol. 012, no. 064 (M-672), 26. Februar 1988 (1988-02-26) & JP 62 211247 A (TOPPAN PRINTING CO LTD), 17. September 1987 (1987-09-17)

## Beschreibung

Die Erfindung betrifft ein Verfahren gemäß des Oberbegriffs des einzigen Patentanspruchs.

Insbesondere bei dem Betrieb einer digitalen Druckmaschine, besonders beim Betrieb einer elektrofotographischen Druckmaschine, muß der Bebilderungsvorgang für die Bedruckung jedes zu bedruckenden Bogens vorbereitet werden, weil keine permanente Druckform verwendet wird (Non Impact Printing), so daß das Druckbild für jeden zu bedruckenden Bogen neu erstellt werden muß, auch dann, wenn sich das Druckbild von Bogen zu Bogen nicht ändert. Diese Bebilderung benötigt Zeit, so daß die Ankunft eines neuen Bogens rechtzeitig angekündigt werden muß, damit die Zeit für die Bebilderung vorhanden ist und von der Druckmaschine eingeplant wird. Die Ankündigung eines nächsten Bogens erfolgt durch eine Sensoreinrichtung, die das Vorhandensein bzw. das Eintreffen eines Objektes auf dem Transportweg in ihrem Meßbereich erkennt. Dieses Objekt kann der ankommende Bogen selbst sein, der von der Sensoreinrichtung erkannt wird, sobald seine Vorderkante in den Meßbereich der Sensoreinrichtung eintritt, das Objekt kann aber bspw. auch eine Marke oder dergleichen sein, die beispielsweise auf einem Transportband mitläuft, und von der die Sensoreinrichtung ebenfalls das Vorhandensein erkennt, sobald die Vorderkante in den Meßbereich eintritt. Dabei kommt als Sensoreinrichtung in erster Linie eine Einweg- bzw. Durchgangslichtschranke oder eine Reflexionslichtschranke in Betracht.

Ein Problem kann aber darin bestehen, daß die Sensoreinrichtung den Eintritt in ihren Meßbereich möglichst genau erkennen soll, so daß der Meßbereich der Sensoreinrichtung, beispielsweise durch einen schmalen Schlitz, möglichst klein eingestellt wird, um auf diese Weise die durch die Ausdehnung des Meßbereiches selbst entstehende Meßungenauigkeit möglichst klein zu wählen. Eine derartige präzise Sensoreinrichtung unterliegt nämlich auch leichter Störeinflüssen durch Erscheinungen im Meßbereich, die den Anschein eines vorhandenen Objektes vermitteln. Zum Beispiel können auch schon wenig ausgedehnte, lokale Beschädigungen, wie Kratzer, oder Verschmutzungen die Sensoreinrichtung auslösen und dadurch zu Fehltriggerungen bzw. Fehlschaltungen der Bebilderungseinrichtung einer elektrofotographischen Druckmaschine führen.

Eine Vorrichtung der eingangs genannten Gattung ist aus der DE 3 033 780 A bekannt.

Die DE 199 60 653 A offenbart zudem eine Vorrichtung zur Erkennung und Lagebestimmung einer Kante mit Hilfe einer Lichtschrankeneinrichtung, die auf dem Transportweg des Objektes mehrere, in Abständen zueinander angeordnete, aufeinander folgende Sensoren umfasst.. Die DE 37 30 683 A erläutert eine Vorrichtung zur Doppelbogenkontrolle und die JP 62 211 247 A offenbart eine Vorrichtung zur Erkennung einer inkorrekten Faltung, mittels einer Kantenerkennung.

Der Erfindung liegt die Aufgabe zugrunde, ein Verfahren der eingangs genannten Gattung dahingehend zu verbessern, dass trotz hoher Präzision die Gefahr von Falscherkennungen vermindert wird, wobei die Sensoreinrichtung die Entscheidung über das Vorhandensein eines Objektes selbst treffen soll.

Diese Aufgabe wird durch die Merkmale des Anspruchs 1 gelöst.

Durch diese erfindungsgemäße Maßnahme kann zuverlässig sichergestellt werden, daß tatsächlich ein ausgedehnteres Objekt in den Meßbereich der Sensoreinrichtung eingetreten ist und nicht eine lokale Störungsstelle, die nur den Eindruck eines Objektes erweckt. Für die Überprüfung des Vorhandenseins eines Objektes im Messbereich der Sensoreinrichtung und zum Ausschluß von Störungen, wird eine Mindestlänge eines zu erwartenden Objektes vorgegeben, die überprüft wird. Bei formatierten Objekten wird dazu vorzugsweise die kürzeste Formatlänge, die jemals Verwendung finden soll, dazu berücksichtigt, indem die vorgegebene Mindestlänge so kurz oder sicherheitshalber kürzer gewählt wird. Jedes Objekt, das kürzer ist als die Mindestlänge, wird als Störquelle angesehen.

Zudem wird die Überprüfung mehrfach in definierten Abständen, die relativ klein sein können, durchgeführt, indem die Sensoreinrichtung getaktet arbeitet. Dadurch kann präzise der Eintritt und der Austritt des Objektes erfaßt werden und erkannt werden daß in diesem gesamten erfaßten Bereich nur ein ausgedehntes Objekt vorhanden ist.

Dabei kann erfindungsgemäß die Taktung zeit- oder wegbezogen sein, wobei eine zeitlich frequente Taktung mittels einer anderweitigen Wegmessung entsprechenden Wegstrecken zugeordnet und in diese umgerechnet werden kann. Es ergeben sich bei den unterschiedlichen Taktungen aber unterschiedliche Ergebnisse und Vorteile. Eine Zeittaktung ist für die Sensoreinrichtung unmittelbar umsetzbar und ist ausreichend, wenn die Sensoreinrichtung selbst die Entscheidung über das Vorhandensein eines Objektes treffen soll. Wird die Taktung wegstreckenbezogen vorgenommen, ist die Taktung zeitlich nur so gleichmäßig wie der Lauf der verwendeten Transporteinrichtung. Dies hat aber für die unmittelbar vorbereitende Steuerung z.B. einer elektrofotographischen Druckmaschine den Vorteil, daß Transportgeschwindigkeitsschwankungen das Meßergebnis nicht mehr verfälschen.

Wird die Sensoreinrichtung wegstreckenbezogen getaktet oder wird ein Zeittakt anderweitig mit einer Wegstreckenmessung in Beziehung gesetzt, so kann eine Entfernungsaussage, bspw. zwischen der Position der Sensoreinrichtung und dem Druckspalt der Bebilderungseinrichtung, gemacht werden, weil die Position des Meßbereiches des Sensors auf dem Transportweg bezüglich eines Bezugspunktes definiert und festgelegt wird. Auch kann die Länge des Objektes gemessen werden.

Ausführungsbeispiele einer erfindungsgemäßen Vorrichtung, aus denen sich auch weitere erfinderische Merkmale ergeben können, auf welche die Erfindung aber nicht in ihrem Umfang beschränkt ist, sind in der Zeichnung schematisch dargestellt. Es zeigen:
- Fig. 1: einen Abschnitt eines Papiertransportweges einer Druckmaschine mit einer nach Art eines Blockschaltbildes dargestellten ersten Ausführungsform einer Vorrichtung zur Durchführung des erfindungsgemäßen Verfahrens in einer Seitenansicht und
- Fig. 2: eine zweite Ausführungsform gemäß Fig. 1 mit einer zusätzlichen Wegmesseinrichtung.

Fig. 1 zeigt schematisch in einer Seitenansicht und zum Teil nach Art eines Blockschaltbildes einen Abschnitt eines Transportweges für zu bedruckende Papierbögen durch eine elektrofotographisch arbeitende Druckmaschine mit einer Sensoreinrichtung zum Erkennen eines Papierbogens auf dem Transportweg.

In der Fig. 1 ist dazu ein transparentes Transportband 1 angedeutet, das entlang des Transportweges in Transportrichtung 2 läuft. Auf dem Transportband 1 ist ein Papierbogen 3 angedeutet. Oberhalb des Transportbandes 1 befindet sich eine Sensoreinrichtung zum Erkennen eines Papierbogens 3 auf dem Transportband 1, die insbesondere eine Lichtschranke 4 umfaßt, welche den Eintritt bzw. das Vorhandensein eines Papierbogens 3 in ihrem Meßbereich bzw. Meßpunkt 5 registriert. Die Lichtschranke 4 ist über eine Rechen- und Ausgabeeinheit 6 mit einer Zeitgebereinrichtung 7 verbunden.

Sobald in Transportrichtung 2 die Vorderkante des Papierbogens 3 den Meßpunkt 5 der Lichtschranke 4 erreicht und in diesen eintritt, wird dies von der Lichtschranke 4 registriert, entweder weil sie als Durchgangslichtschranke, deren Licht das transparente Transportband 1 ungehindert durchtritt, plötzlich unterbrochen wird, oder weil sie als Reflexionslichtschranke vom Papierbogen 3 reflektiertes Licht registriert. Das Vorhandensein des Papierbogens 3 im Bereich des Meßpunktes 5 wird getaktet mit einem Zeittakt aus der Zeitgebereinrichtung 7 mehrfach während seines Transportes überprüft, und es wird nach jeder Wiederholung, die ergeben hat, daß der Papierbogen noch im Meßpunkt 5 erkennbar ist, ein Zähler der Rechen- und Ausgabeeinheit 6 inkrementiert, so daß die Zählrate multipliziert mit dem Zeitabstand der Zeittakte eine Meßzeitdauer ergibt. Diese Meßzeitdauer entspricht unter Berücksichtigung der Transportgeschwindigkeit des Papierbogens 3 in Transportrichtung 2 einer Meßstrecke 8, die die Vorderkante des Papierbogens 3 ab dem Meßpunkt 5 während der Meßzeitdauer durchläuft. Diese Meßstrecke 8 kann eine definierte Mindestlänge haben, um sicherzustellen, daß tatsächlich ein ausgedehnterer Papierbogen 3 erkannt worden ist und daß nicht etwa eine Störung oder Irritation durch eine lokal begrenzte Verschmutzung oder ein Kratzer des Transportbandes 1 vorliegt. Beispielsweise kann die Meßstrecke 8 etwas kürzer gewählt werden als die kürzeste zu erwartende Papierbogenlänge der zur Verwendung vorgesehenen Papierbogenformate.

Aufgrund des im Meßpunkt 5 zweifelsfrei erkannten Papierbogens 3 kann die nicht näher dargestellte Druckmaschine auf die Ankunft des Papierbogens im Druckspalt und der Druckprozess, insbesondere die Bebilderung, vorbereitet werden und zeitlich genau auf die Ankunft des Papierbogens abgestimmt werden. Dazu muß die Position bzw. die Entfernung des Meßpunktes möglichst genau bekannt sein. Diese Position wird daher relativ zu einem Bezugspunkt 9 festgelegt. Bei der zeitlichen Vorbereitung und Abstimmung der Druckmaschine muß aber zusätzlich zu der Position bzw. der Entfernung des Meßpunktes 5 vom Druckspalt die Meßstrecke 8 berücksichtigt werden, da ja erst nach dem Durchlaufen dieser Meßstrecke 8 der Papierbogen 3 zweifelsfrei erkannt und angekündigt wird, so daß diese Wegstrecke bis zur Ankunft am Druckspalt nicht mehr zur Verfügung steht und als Verspätung der Meldung des Papierbogens 3 berücksichtigt werden muß.

In Fig. 2 ist in Fig. 1 entsprechender Darstellung ein zweites Ausführungsbeispiel einer erfindungsgemäßen Vorrichtung gezeigt. Gleiche Bauelemente sind mit den gleichen Bezugszahlen bezeichnet wie in Fig. 1.

Im Ausführungsbeispiel gemäß Fig. 2 ist lediglich die Zeitgebereinrichtung 7 der Fig. 1 durch eine Wegmesseinrichtung 10 ersetzt worden, so daß die Taktung bzw. Abfragewiederholung durch die Lichtschranke 4 gleich wegabschnittsweise erfolgen kann. Auch hier ist dann die Meßstrecke 8 als schon zurückgelegte Strecke bei der Ankündigung des Papierbogens 3 zu berücksichtigen.

In beiden Fällen der Fig. 1 und 2 kann die Lichtschranke 4 so genau und scharf eingestellt sein, daß der Meßbereich bzw. Meßpunkt 5 nur wenige Mikrometer ausgedehnt ist. Störungen durch lokale Fremdkörper oder Beschädigungen des Transportbandes und daraus resultierende Fehltriggerungen der Druckmaschine werden durch die Verifikationen über die Meßstrecke 8 verhindert.

## Patentansprüche

1. Verfahren zum Erkennen des Vorhandensein eines Objektes (3), vorzugsweise eines blatt- oder bogenförmigen Objektes, auf einem Transportweg, insbesondere zur Vorbereitung und/oder Steuerung einer Bearbeitung des Objektes, wobei das Objekt auf dem Transportweg an einer Sensoreinrichtung, nämlich einer Lichtschranke (4), für eine Erkennung und Registrierung der in Transportrichtung vorderen Kante des Objektes (3) vorbeitransportiert wird und nach der Erkennung der Vorderkante des Objektes (3) wenigstens einmal überprüft wird, ob das Objekt (3) weiterhin im Messbereich der Sensoreinrichtung vorhanden ist, indem eine Mindestlänge eines Objektes (3) in Transportrichtung Berücksichtigung findet, in der Weise, daß nur bei Vorhandensein des Objektes (3) auch noch nach Zurücklegen der Mindestlänge am Messbereich der Sensoreinrichtung vorbei, ein erkanntes Objekt (3) als solches anerkannt wird,
**dadurch gekennzeichnet,**
**dass** ein Sensor verwendet wird, dass dieser eine Sensor eine Lichtschranke (4) ist, dass die Überprüfung taktweise, mehrfach mit demselben, einen Sensor durchgeführt wird, wobei die Länge eines zur eventuellen Verwendung vorgesehenen Kleinstformates der formatierten Objekte (3) als Mindestlänge (8) berücksichtigt wird, dass die Messposition des Sensors in ihrer Entfernung zu einem Druckspalt innerhalb einer elektrofotografisch arbeitenden Druckmaschine bekannt ist, wobei die Überprüfung immer in demselben Messpunkt (5) des einen Sensors erfolgt, und dass unter Berücksichtigung der Transportgeschwindigkeit genutzt wird, um eine Bebilderung einer elektrofotografischen Druckform zeitlich genau auf die Ankunft des Objektes im Druckspalt abzustimmen, wobei die für die Berücksichtigung der Mindestlänge (8) vergangene Zeit als bis zur Ankunft des Objektes (3) im Druckspalt nicht mehr zur Verfügung stehende Zeit und als Verspätung des Erkennens des Vorhandenseins des Objektes (3) berücksichtigt wird.

## Claims

1. Method for the detection of the presence of an object (3), preferably a page-shaped or sheet-shaped object on a transport path, in particular for the preparation and/or control of processing the object, whereby the object, on its transport path, is transported past a sensor device, namely a light barrier (4), for a detection and registration of the edge that is the lead edge of the object (3) in transport direction, and whereby, following the detection of the lead edge of the object (3), there is at least one verification whether the object (3) continues to be present in the measuring region of the sensor device in that a minimum length of an object (3) in transport direction is taken into consideration in such a manner that a detected object (3) is recognized as such only in the presence of the object (3), even after said object has moved past the minimum length in the measuring region of the sensor device,
**characterized in that**
one sensor is used, that said sensor is a light barrier (4), that the verification occurs cyclically several times with the same one sensor, whereby the length of one of the formatted objects (3) potentially intended for use in the smallest format is taken into consideration as the minimum length (8), that the distance of the sensor's measuring position from a printing nip inside an electrophotographically operating printing machine is known, whereby the verification always occurs at the same measuring point (5) of the one sensor, and that, taking into consideration the transport speed, said verification is used to precisely time an imaging of the electrophotographic printing plate with the arrival of the object in the printing nip, whereby the time which has elapsed for the consideration of the minimum length (8) is taken into consideration as the time no longer available in the printing nip until the arrival of the object (3) and is taken into consideration as the delay of detection of the presence of an object (3).

## Revendications

1. Procédé de détection de la présence d'un objet (3), de préférence d'un objet mince, ou en feuille, sur un trajet de transport, notamment pour préparer et/ou commander le traitement de cet objet, ce dernier passant sur son trajet de transport devant un dispositif à capteur, en l'occurrence sous la forme d'une barrière lumineuse (4), afin de détecter et d'enregistrer le bord avant de l'objet (3) vu dans le sens de transport, le système vérifiant, après détection du bord avant de l'objet (3), au moins une fois que l'objet (3) est toujours présent dans la plage de mesure du dispositif à capteur en prenant en compte une longueur minimale de l'objet (3) vu dans le sens de transport, de sorte que l'objet (3) ne soit enregistré comme détecté que s'il est toujours présent après avoir passé une distance minimale dans la plage de mesure du dispositif à capteur,
**caractérisé en ce que**
le procédé utilise un capteur, que ce capteur est une barrière lumineuse (4), que la vérification s'effectue de manière séquentielle, c'est-à-dire plusieurs fois par le même capteur, que la longueur d'un format minimum éventuellement prévu pour les objets (3) formatés est prise en compte comme longueur minimale (8), que la position de mesure du capteur par rapport à sa distance à une fente d'impression à l'intérieur d'une imprimante fonctionnant selon le procédé électrophotographique est connue, la vérification s'effectuant toujours au même point de mesure du capteur et que l'on utilise, en tenant compte de la vitesse de transfert, pour synchroniser avec précision l'impression d'une image par un procédé électrophotographique en fonction de l'arrivée de l'objet dans la fente d'impression, le temps écoulé pour la prise en compte de la longueur minimale (8) étant pris en compte comme un temps qui n'est plus disponible jusqu'à l'arrivée de l'objet (3) dans la fente d'impression et comme un retard de la détection de la présence de l'objet (3).
